# EUROPÄISCHE PATENTSCHRIFT

(11) **EP 2 218 638 B1**
(45) Veröffentlichungstag und Bekanntmachung des Hinweises auf die Patenterteilung: **18.04.2012**
(21) Anmeldenummer: 09002108.0
(22) Anmeldetag: 16.02.2009
(51) Int. Cl.: B63H 23/24

(54) **Antriebssystem für ein Schiff**
Drive system for a ship
Système d'entraînement pour un bateau

(43) Veröffentlichungstag der Anmeldung: 18.08.2010
(73) Patentinhaber: Christophel, Claus-D., 23743 Grömitz (DE)
(72) Erfinder: Christophel, Claus-D., 23743 Grömitz (DE)
(74) Vertreter: Ruckh, Rainer Gerhard

(56) Entgegenhaltungen:
- EP-B- 1 537 018
- WO-A-80/00429
- WO-A-2004/028899
- NL-A- 8 802 686
- US-A- 5 417 597

## Beschreibung

Die Erfindung betrifft ein Antriebssystem für ein Schiff.

Schiffe der in Rede stehenden Art sind insbesondere als Binnenschiffe, das heißt Frachtschiffe, die auf Binnengewässern fahren, ausgebildet.

Derartige Binnenschiffe weisen als Antriebsaggregat einen Dieselmotor auf, mit dem ein oder mehrere Antriebswellen mit jeweils einem Propeller angetrieben werden.

Diese Binnenschiffe werden in vier unterschiedlichen Modes betrieben, nämlich dem Mode der Bergfahrt bei voll beladenem Schiff, den Modes der Talfahrt bei voll beladenem beziehungsweise leerem Schiff und dem Mode der Kanalfahrt.

Die Auslegung der Antriebsleistung erfolgt dabei stets so, dass diese nach dem größtmöglichen Lastfall, nämlich der Bergfahrt bei voll beladenem Schiff, ausgelegt wird, um stets eine Leistungsreserve zur Verfügung zu haben, die ein Manövrieren des Schiffs auch unter ungünstigsten Bedingungen gewährleistet.

Nachteilig hierbei ist, dass in den meisten Modes, insbesondere dem Mode der Talfahrt und dem Mode der Kanalfahrt nur ein geringer Bruchteil der erzeugten Leistung benötigt wird, so dass das Antriebsaggregat in einem energetisch ungünstigen Teilfahrtbetrieb betrieben wird.

Weiterhin ist nachteilig, dass bei derartigen Binnenschiffen der Dieselmotor der oder den Antriebswellen unmittelbar räumlich zugeordnet sein muss, das heißt das gesamte Antriebssystem befindet sich im Heckbereich, so dass dieser Bereich nicht als Laderaum zur Verfügung steht.

Aus der DE 35 31 990 A1 ist ein Antriebssystem für ein Fahrgastschiff bekannt. Dieses Antriebssystem weist als Antriebsmotor einen langsam laufenden Dieselmotor auf, der so ausgelegt ist, dass er die maximal benötigte Reisegeschwindigkeit abdeckt. Für den darüber hinaus gehenden Leistungsbedarf zum Erreichen der Spitzengeschwindigkeit ist mit dem Dieselmotor ein elektrischer Motor in Reihe geschaltet. Die Erzeugung der elektrischen Energie hierfür erfolgt mittels einer Anordnung schnell laufender Viertaktmotoren.

Aus der DE 102 31 152 A1 ist ein Schiff, insbesondere ein Marine-(Navy-) Schiff bekannt, das mehrere Antriebe, die insbesondere mit Propellern ausgestattet sein können, aufweist. Die Antriebe werden über ein elektrisches Energieversorgungssystem versorgt. Dieses umfasst Brennstoffzellen die ein Gleichstromnetz speisen, mit dem die Energieversorgung von Normalfahrtantrieben erfolgt. Zudem umfasst das Energieversorgungssystem ein Wechselstromnetz mit Generatoren zur Energieversorgung für Schnellfahrtantriebe. Zwischen dem Gleich- und Wechselstromnetz kann Energie ausgetauscht werden.

Ein gattungsgemäßes Antriebssystem für ein Schiff, dessen Komponenten ein modulares System derart bilden, dass diese, insbesondere die jeweiligen Generatoren und elektrische Antriebe räumlich getrennt angeordnet werden können, ist aus der WO 80/00429A bekannt. Bei diesem Antriebssystem sind mehrere Antriebe auf eine Welle mit einem Propeller geführt.

Ein weiteres Antriebssystem für ein Schiff, dessen Komponenten modular aufgebaut und räumlich getrennt angeordnet werden können, ist aus der EP-B-1537018 bekannt.

Aus der WO 2004/028899A und der NL-A-8802686 sind Antriebssysteme von Schiffen bekannt, die Antriebswellen mit Propellern aufweisen, die jeweils mit mehreren Antrieben angetrieben werden.

Der Erfindung liegt die Aufgabe zugrunde, ein Antriebssystem für ein Schiff bereitzustellen, mittels dessen eine Verbesserung der Wirtschaftlichkeit des Betriebs des Schiffes erzielt wird.

Zur Lösung dieser Aufgabe sind die Merkmale des Anspruchs 1 vorgesehen. Vorteilhafte Ausführungsformen und zweckmäßige Weiterbildungen der Erfindung sind in den Unteransprüchen beschrieben

Das erfindungsgemäße Antriebssystem für ein Schiff umfasst Komponenten, die ein modulares System bilden und die räumlich innerhalb des Schiffs separierbar angeordnet sind. Erste modulare Einheiten sind von Antriebswellen mit jeweils einem Propeller und einer Mehrfachanordnung von elektrischen Antrieben auf jeweils einer Antriebswelle gebildet. Generatoren bilden als Energieversorgung für die elektrischen Antriebe zweite modulare Einheiten. Steuermittel bilden zur selektiven Aktivierung und Steuerung der elektrischen Antriebe und Generatoren dritte modulare Einheiten. Zur Spannungsversorgung ist ein Gleichspannungszwischenkreis vorgesehen und zur Generierung einer Zwischenspannung im Gleichspannungszwischenkreis die Generatoren. Diese sind mittels von einer Steuereinheit gesteuerten Schaltern selektiv dem Gleichspannungszwischenkreis zuschaltbar. Die einzelnen elektrischen Antriebe können über von der Steuereinheit gesteuerte Schalter einzeln durch An- oder Abkoppeln vom Gleichspannungszwischenkreis aktiviert oder deaktiviert werden, In einzelnen Modes ist durch die selektive Zuschaltung einzelner Generatoren die Generatorleistung an die aktuell benötigte Leistung so angepasst, dass die Generatoren in ihren optimalen Arbeitspunkten betrieben werden. Bei sämtlichen Modes sind zumindest ein Generator und ein elektrischer Antrieb pro Antriebswelle deaktiviert. Mittels der Steuereinheit wird fortlaufend eine Überwachung zur Ausfallsicherung des Antriebssystems durchgeführt. Bei einem ausgefallenen elektrischen Antrieb oder Generator wird dieser vom Gleichspannungszwischenkreis abgekoppelt und ein intakter elektrischer oder Generator an den Gleichspannungszwischenkreis angekoppelt.

Durch den modularen Aufbau des Antriebssystems wird einerseits eine flexible und kostengünstige Montage der Komponenten dieses Antriebssystems ermöglicht. Weiterhin können durch die räumliche Separierbarkeit die einzelnen modularen Einheiten an optimierten Einbauorten des Schiffs angeordnet werden, wodurch die Wirtschaftlichkeit des Schiffsbetriebs erhöht werden kann.

Dieser Vorteil zeigt sich insbesondere bei Binnenschiffen, auf welche im Folgenden ohne Beschränkung der Allgemeinheit Bezug genommen wird.

Bei dem erfindungsgemäßen Antriebssystem bilden die Antriebswelle oder die Antriebswellen mit den darauf angeordneten elektrischen Antrieben und Propeller eine oder mehrere erste modulare Einheiten, die von den Generatoren als zweite modulare Einheiten unabhängig installiert werden können.

Damit können die Antriebswellen mit den elektrischen Antrieben im Heckbereich des Schiffes angeordnet werden, während die Generatoren im Bugbereich angeordnet werden können. Da somit die Generatoren als großvolumige Energieversorgungseinheiten aus dem Heckbereich herausverlagert sind, steht dieser frei gewordene Heckbereich als Ladefläche für zu ladende Fracht zur Verfügung. Bei sämtlichen Binnenschiffen ist der Heckbereich erheblich breiter als der nach vorne schmal zulaufende Bugbereich. Durch die erfindungsgemäße Verlagerung der Generatoren als Energieversorgungseinheiten in den Bugbereich und die sich daraus ergebende Nutzbarkeit des Heckbereichs als Ladefläche wird die Ladekapazität des Binnenschiffes signifikant erhöht. Da das Binnenschifftypischerweise im Heckbereich die größte Breite aufweist, stellt dieser Bereich eine besonders wertvolle Ladefläche dar, da dort auch große Frachtstücke wie Container in großer Zahl untergebracht werden können.

Das modulare Konzept des erfindungsgemäßen Antriebssystems kann dadurch besonders vorteilhaft ausgeprägt sein, dass eine oder alle Antriebswellen mit den daran angeordneten Propellern und elektrischen Antrieben eine vormontierte, mechanische Baueinheit bilden. Dabei sind zweckmäßig die elektrischen Antriebe auf Fundamenten gelagert.

Die so gebildeten modularen Einheiten können rationell gefertigt werden und können zudem besonders einfach und schnell an geeigneten Einbauorten im Schiff installiert werden.

Dasselbe gilt für die Generatoren, die ebenfalls auf Fundamenten gelagerte, vormontierte Einheiten bilden können.

Ein weiterer Vorteil der Erfindung besteht darin, dass mit den Generatoren die Komponenten zur Energieversorgung der elektrischen Antriebe und auch die elektrischen Antriebe selbst redundant vorgesehen sind, so dass für das gesamte Antriebssystem eine hohe Ausfallsicherheit erzielt werden kann.

Zur Erzielung dieser erhöhten Ausfallsicherheit weisen die Steuermittel des Antriebssystems erfindungsgemäß eine zentrale Steuereinheit auf. In dieser Steuereinheit kann zweckmäßigerweise eine Ausfall- und/oder Fehlerkontrolle von Komponenten des Antriebssystems erfolgen, so dass in Abhängigkeit dieser Kontrolle die Generatoren und elektrischen Antriebe gesteuert, bevorzugt aktiviert oder deaktiviert werden. Zur Gewährleistung einer fehlersicheren Kontrollfunktion kann dabei die Steuereinheit selbst redundant, das heißt fehlersicher ausgelegt sein.

Erfindungsgemäß erfolgt die Steuerung der Komponenten des Antriebssystems nicht nur derart, dass die Ausfallsicherheit des Antriebssystems gewährleistet ist. Vielmehr erfolgt die Steuerung auch derart, dass ein möglichst energieeffizienter Betrieb des Antriebssystems gewährleistet ist. Hierzu wird in Abhängigkeit der aktuell benötigten Antriebsleistung eine geeignete Anzahl von elektrischen Antrieben auf der oder jeder Antriebswelle aktiviert. Zudem wird entsprechend dem aktuellen Energiebedarf eine geeignete Anzahl von Generatoren aktiviert. Die vorzugsweise jeweils aus einem Dieselmotor und einem elektrischen Generator bestehenden Generatoren werden dabei derart selektiv aktiviert, dass diese in ihren optimalen Betriebspunkten betrieben werden können, so dass der Betrieb der Generatoren hinsichtlich deren Energieverbrauch und Leistungsabgabe optimiert ist.

Die Erfindung wird im Folgenden anhand der Zeichnungen erläutert. Es zeigen:
- Figur 1:: Ausführungsbeispiel eines Antriebssystems für ein Schiff.
- Figur 2:: Blockschaltbild mit der räumlichen Aufteilung der Komponen- ten des Antriebssystems gemäß Figur 1.

Figur 1 zeigt ein Ausführungsbeispiel des erfindungsgemäßen Antriebssystems 1 für ein Schiff. Bei dem Schiff handelt es sich um ein Binnenschiff, das als Frachtschiff ausgebildet ist. Das Antriebssystem 1 weist im vorliegenden Fall zwei Propeller 2 auf, wobei jeder Propeller 2 am Ende einer Antriebswelle 3 angeordnet ist. Die Propeller 2 sind im vorliegenden Fall identisch ausgebildet und weisen eine Anordnung von in regelmäßigen Winkeln zueinander angeordneten Propellerblättern 2a auf.

Zum Antrieb der Propeller 2 sind auf jeder Antriebswelle 3 zwei elektrische Antriebe 4 vorgesehen. Generell können auch mehrere elektrische Antriebe 4 auf einer Antriebswelle 3 vorgesehen sein. Die elektrischen Antriebe 4 einer Antriebswelle 3 bilden für den zugeordneten anzutreibenden Propeller 2 eine redundante Antriebseinheit. Die einzelnen elektrischen Antriebe 4 können identisch oder unterschiedlich ausgebildet sein. Vorzugsweise werden als elektrische Antriebe 4 Torquemotoren eingesetzt, die bei geringen Drehzahlen bereits hohe Drehmomente erzeugen. Zweckmäßig sind die elektrischen Antriebe 4 als Hohlwellenmotoren ausgebildet, die als Direktantriebe auf der Antriebswelle 3 angeordnet werden können. Wie aus Figur 2 ersichtlich, ist an jeder Antriebswelle 3 zwischen dem elektrischen Antrieb 4 und dem Propeller 2 eine Kupplung 5 vorgesehen. Jedem elektrischen Antrieb 4 ist ein Wechselrichter 6 vorgeordnet. Zwischen dem Propeller 2 und dem daran anschließenden elektrischen Antrieb 4 einer Antriebswelle 3 kann ein nicht dargestelltes Drehlager vorgesehen sein. Die elektrischen Antriebe 4 sind zweckmäßig in Fundamenten gelagert.

Die Spannungsversorgung erfolgt über einen Gleichspannungszwischenkreis 7. Eine im Gleichspannungszwischenkreis 7 zur Verfügung gestellte Gleichspannung wird in den Wechselrichtern 6 in eine Wechselspannung mit einer für die elektrischen Antriebe 4 geeigneten Frequenz umgesetzt.

Die einzelnen elektrischen Antriebe 4 können über Schalter 8, die von einer nicht dargestellten Steuereinheit gesteuert werden, einzeln durch An- oder Abkoppeln vom Gleichspannungszwischenkreis 7 aktiviert oder deaktiviert werden.

Zur Generierung der Zwischenspannung im Gleichspannungszwischenkreis 7 sind vier Generatoren 9 vorgesehen. Generell kann auch eine andere Auswahl von mehreren Generatoren 9 vorgesehen sein, wobei diese generell identisch oder unterschiedlich ausgebildet sein können. Im vorliegenden Fall ist ein Generator 9 mit einer kleinen Leistung vorgesehen. Die drei anderen Generatoren 9 weisen dieselbe Leistung auf, wobei diese größer ist als die Leistung der ersten Generatoren 9. Die einzelnen Generatoren 9 bilden eine redundante Energieversorgungseinheit. Die Generatoren 9 bestehen jeweils aus einem Dieselmotor und einem elektrischen Generator 9. Jedem Generator 9 ist ein Wechselrichter 10 nachgeordnet. Mit dem Wechselrichter 10 werden in dem Generator 9 generierte Wechselspannungen in eine Gleichspannung transformiert und in den Gleichspannungszwischenkreis 7 eingespeist. Die Generatoren 9 sind jeweils über einen Schalter 11 dem Gleichspannungszwischenkreis 7 selektiv zuschaltbar. Die Steuerung des Schalters 11 erfolgt wieder über die Steuereinheit.

Figur 2 zeigt schematisch die Aufteilung der Komponenten des Antriebssystems 1 in unterschiedlichen Bereichen des Binnenschiffes. Der in Figur 2 mit I bezeichnete Bereich bildet den Heckbereich des Binnenschiffes. Dort sind die Antriebswellen 3 mit den Propellern 2 und den elektrischen Antrieben 4 angeordnet. Jede Antriebswelle 3 mit den dieser zugeordneten Komponenten bildet eine vorgefertigte und vorgeprüfte Baueinheit 12. In dieser Baueinheit 12 sind die elektrischen Antriebe 4 mit Fundamenten 13 auf einer Platte 14 oder einem Rahmengestell gelagert. Der Propeller 2 ist mittels eines Drucklagers 15 auf der Antriebswelle 3 angeordnet. Prinzipiell können beide Antriebswellen 3 mit den zugeordneten Komponenten eine Baueinheit 12 bilden. Durch die unmittelbare Anordnung dieser Baueinheiten 12 im Heckbereich und damit am Anbringungsort der Propeller 2 können die Längen der Antriebswelle 3 klein gehalten werden.

Im Maschinenraum, der in Figur 2 mit II bezeichnet ist, sind die einzelnen Generatoren 9 angeordnet. Die Generatoren 9 bilden ebenfalls auf Fundamenten 16 gelagerte vorgefertigte und vormontierte Baueinheiten. Der Maschinenraum befindet sich im Bugbereich des Binnenschiffes. Da somit die Generatoren 9 aus dem Heckbereich des Binnenschiffes herausverlagert sind, steht dieser Heckbereich als Ladefläche zur Verfügung. Im Heckbereich befinden sich zwar die modularen Einheiten mit den auf den Antriebswellen 3 angeordneten elektrischen Antrieben 4. Diese elektrischen Antriebe 4 weisen jedoch relativ kleine Bauformen auf und führen so zu keiner nennenswerten Reduzierung der Ladefläche im Heckbereich.

Im Bereich des Maschinenraums, vorzugsweise in einem von den Generatoren 9 abgeteilten, separaten Raum befindet sich eine Schaltanlage 17. Diese Schaltanlage 17 weist insbesondere Schaltschienen 18a, 18b mit den Schaltern 8, 11 zur Anschaltung der elektrischen Antriebe 4 beziehungsweise Generatoren 9 an den Gleichspannungszwischenkreis 7 auf. Auch die Komponenten des Gleichspannungszwischenkreises 7 sind in der Schaltanlage 17 integriert. Auch die Schaltanlage 17 bildet eine modulare Einheit und stellt eine vorgefertigte und vorgeprüfte Einheit dar.

In der Schaltanlage 17 sind vorteilhaft Schienentrenner oder ähnliche Schaltmittel vorgesehen, mittels derer die Anschaltung für die einzelnen Generatoren 9 und/oder elektrischen Antriebe 4 elektrisch separiert werden kann, wodurch voneinander getrennte Teilsysteme erhalten werden.

In Figur 2 ist mit III die Wohnraumebene, das heißt der sogenannte Accessoirbereich bezeichnet. In diesem Bereich befindet sich eine Anordnung von SPS-Steuerungen 19, die die zentrale Steuereinheit des Binnenschiffes bildet. Diese sind an die Schaltanlage 17 angeschlossen.

Schließlich ist in Figur 2 mit IV der Bereich der Brücke des Binnenschiffes dargestellt. Hier sind in bekannter Weise von Bedienpersonen bedienbare Mittel zur Lenkung und Steuerung des Schiffes vorgesehen, insbesondere ein Telegraph 20 mit welchem die SPS-Steuerungen 19 angesteuert werden.

Die Stromversorgung der SPS-Steuerungen 19 und des gesamten Bordnetzes erfolgt über die Generatoren 9. Hierfür sind geeignete Anschaltungen in den Schaltschienen 18a, 18b vorgesehen.

Das Binnenschiff wird im vorliegenden Fall in vier unterschiedlichen Modes betrieben. Der erste Mode bildet die sogenannte Bergfahrt des Schiffs bei voller Beladung. In diesem Fall beträgt der Leistungsbedarf etwa 80 % der von den Generatoren 9 bereitstellbaren Leistung. In diesem Mode werden mittels der Steuereinheit 12 die drei Generatoren 9 mit hoher Leistung aktiviert, während der Generator 9 mit kleiner Leistung deaktiviert ist.

Bei dem zweiten und dritten Mode (Talfahrt mit oder ohne Beladung) beträgt der Leistungsbedarf etwa 50 % beziehungsweise 35 % der maximal verfügbaren Leistung. Um diese Leistungen zur Verfügung zu stellen, werden zweckmäßig zwei der Generatoren 9 mit der größeren Leistung aktiviert, während die restlichen Generatoren 9 deaktiviert sind.

Schließlich wird bei dem vierten Mode (Kanalfahrt), bei dem nur etwa 10 % der maximalen Leistung benötigt wird, nur der Generator 9 mit der kleineren Leistung aktiviert, während die übrigen Generatoren 9 deaktiviert sind.

Durch die selektive Zuschaltung einzelner Generatoren 9 in den einzelnen Modes kann die Generatorleistung an die aktuell benötigte Leistung angepasst werden. Durch diese Leistungsanpassung können die jeweils aktivierten Generatoren 9 in ihren optimalen Arbeitspunkten betrieben werden. Durch die Ausnutzung der optimalen Arbeitspunkteinstellung der Generatoren 9 ergibt sich eine signifikante Energieeinsparung gegenüber Schiffen, deren Generatoren 9 nicht im optimalen Arbeitspunkt betrieben werden können.

Bei sämtlichen Modes des Schiffes ist zumindest ein Generator 9 deaktiviert. Vorteilhaft ist auch immer ein elektrischer Antrieb 4 pro Antriebswelle 3 deaktiviert.

Diese im regulären Betrieb des Schiffes nicht genutzten Einheiten werden für eine mittels der Steuereinheit 12 durchgeführte Überwachung zur Ausfallsicherung des Antriebssystems 1 genutzt. Bei dieser Überwachung überprüft die Steuereinheit 12 fortlaufend die Funktion der angeschlossenen Einheiten, insbesondere aller elektrischen Antriebskomponenten. Wird ein Fehler oder ein Ausfall wenigstens einer dieser Komponenten registriert, wird ein Alarmsignal generiert. Vorteilhaft wird bei Auftreten des Alarmsignals das Antriebssystem 1 durch die Steuereinheit 12 selbsttätig in einen sicheren Zustand überführt.

Ist beispielsweise auf einer Antriebswelle 3 ein elektrischer Antrieb 4 ausgefallen, wird dies von der Steuereinheit 12 detektiert, worauf durch Betätigen der Schalter 8 der defekte elektrische Antrieb 4 vom Gleichspannungszwischenkreis 7 abgekoppelt und ein intakter elektrischer Antrieb 4 auf dieser Antriebswelle 3 dadurch aktiviert wird, dass der zugeordnete Schalter 8 geschlossen ist. Das Antriebssystem 1 ist damit wieder voll funktionsfähig.

Ist einer der im Betrieb befindlichen Generatoren 9 ausgefallen, so wird auch dies von der Steuereinheit 12 detektiert und durch Betätigen der Schalter 11 wird der defekte Generator 9 vom Gleichspannungszwischenkreis 7 abgekoppelt und ein intakter, bisher nicht aktivierter Generator 9 an den Gleichspannungszwischenkreis 7 angekoppelt.

Hierbei ist vorteilhaft, dass in allen vier Betriebsmodes des Binnenschiffs immer zumindest ein Generator 9 nicht aktiviert ist. Damit kann, unabhängig davon, welcher Typ von Generator 9 in welchem Betriebsmode ausfüllt, der bislang deaktivierte Generator 9 den jeweils ausgefallenen Generator 9 ersetzen, so dass das Antriebssystem 1 wieder voll funktionsfähig ist.

### Bezugszeichenliste

- (1): Antriebssystem
- (2): Propeller
- (2a): Propellerblatt
- (3): Antriebswelle
- (4): elektrischer Antrieb
- (5): Koppelung
- (6): Wechselrichter
- (7): Gleichspannungszwischenkreis
- (8): Schalter
- (9): Generator
- (10): Wechselrichter
- (11): Schalter
- (12): Baueinheit
- (13): Fundament
- (14): Platte
- (15): Drucklager
- (16): Fundament
- (17): Schaltanlage
- (18a): Schaltschiene
- (18b): Schaltschiene
- (19): SPS-Steuerung
- (20): Telegraph

## Patentansprüche

1. Antriebssystem (1) für ein Schiff, dessen Komponenten ein modulares System bilden, welche räumlich innerhalb des Schiffs separierbar angeordnet sind, wobei erste modulare Einheiten von Antriebswellen (3) mit jeweils einem Propeller (2) und einer Mehrfachanordnung von elektrischen Antrieben (4) auf jeweils einer Antriebswelle (3) gebildet sind, wobei Generatoren (9) als Energieversorgung für die elektrischen Antriebe (4) zweite modulare Einheiten bilden, und wobei Steuermittel zur selektiven Aktivierung und Steuerung der elektrischen Antriebe (4) und Generatoren (9) dritte modulare Einheiten bilden, **dadurch gekennzeichnet, dass** zur Spannungsversorgung ein Gleichspannungszwischenkreis (7) vorgesehen ist, wobei zur Generierung einer Zwischenspannung im Gleichspannungszwischenkreis (7) die Generatoren (9) vorgesehen sind, welche mittels von einer Steuereinheit gesteuerten Schaltern (11) selektiv dem Gleichspannungszwischenkreis (7) zuschaltbar sind, dass die einzelnen elektrischen Antriebe (4) über von der Steuereinheit gesteuerte Schalter (8) einzeln durch An- oder Abkoppeln vom Gleichspannungszwischenkreis (7) aktiviert oder deaktiviert werden, dass in einzelnen Modes durch die selektive Zuschaltung einzelner Generatoren (9) die Generatorleistung an die aktuell benötigte Leistung so angepasst ist, dass die Generatoren (9) in ihren optimalen Arbeitspunkten betrieben werden, wobei bei sämtlichen Modes zumindest ein Generator (9) und ein elektrischer Antrieb (4) pro Antriebswelle (3) deaktiviert sind, und dass mittels der Steuereinheit fortlaufend eine Überwachung zur Ausfallsicherung des Antriebssystems (1) durchgeführt wird, wobei bei einem ausgefallenen elektrischen Antrieb (4) oder Generator (9) dieser vom Gleichspannungszwischenkreis (7) abgekoppelt wird und ein intakter elektrischer Antrieb (4) oder Generator (9) an den Gleichspannungszwischenkreis (7) angekoppelt wird.

2. Antriebssystem (1) nach Anspruch 1, **dadurch gekennzeichnet, dass** das Schiff ein Binnenschiff ist.

3. Antriebssystem (1) nach einem der Ansprüche 1 oder 2, **dadurch gekennzeichnet, dass** die Generatoren (9) im Bugbereich des Schiffes angeordnet sind, und dass die Antriebswellen (3) mit den Propellern (2) und den elektrischen Antrieben (4) im Heckbereich angeordnet sind.

4. Antriebssystem (1) nach einem der Ansprüche 1 bis 3, **dadurch gekennzeichnet, dass** eine oder alle Antriebswellen (3) mit den daran angeordneten Propellern (2) und elektrischen Antrieben (4) eine vormontierte, mechanische Baueinheit (12) bilden.

5. Antriebssystem (1) nach Anspruch 4, **dadurch gekennzeichnet, dass** die elektrischen Antriebe (4) in Fundamenten (16) gelagert sind.

6. Antriebssystem (1) nach einem der Ansprüche 1 bis 5, **dadurch gekennzeichnet, dass** die Generatoren (9) vormonierte, auf Fundamenten (16) gelagerte Einheiten bilden.

7. Antriebssystem (1) nach einem der Ansprüche 1 bis 6, **dadurch gekennzeichnet, dass** als Steuermittel eine Steuereinheit sowie von dieser steuerbare Schalter (8, 11) zur selektiven Aktivierung der Generatoren (9) und elektrischen Antrieben (4) vorgesehen sind.

8. Antriebssystem (1) nach Anspruch 7, **dadurch gekennzeichnet, dass** die Schalter (8, 11) in einer Schaltschiene (18a, b) im Maschinenraum des Schiffes angeordnet sind, während die Steuereinheit im Accessoirbereich des Schiffes angeordnet ist.

9. Antriebssystem (1) nach einem der Ansprüche 1 bis 8, **dadurch gekennzeichnet, dass** die elektrischen Antriebe (4) und/oder Generatoren (9) voneinander separierte unabhängige Teilsysteme bilden.

10. Antriebssystem (1) nach Anspruch 9, **dadurch gekennzeichnet, dass** die Teilsysteme durch elektrische Schaltmittel separierbar sind.

11. Antriebssystem (1) nach einem der Ansprüche 1 bis 10, **dadurch gekennzeichnet, dass** die auf einer Antriebswelle (3) angeordneten elektrischen Antriebe (4) identisch ausgebildet sind.

12. Antriebssystem (1) nach einem der Ansprüche 1 bis 10, **dadurch gekennzeichnet, dass** die auf einer Antriebswelle (3) angeordneten elektrischen Antriebe (4) unterschiedlich ausgebildet sind.

13. Antriebssystem (1) nach einem der Ansprüche 1 bis 12, **dadurch gekennzeichnet, dass** die Generatoren (9) identisch ausgebildet sind.

14. Antriebssystem (1) nach einem der Ansprüche 1 bis 12, **dadurch gekennzeichnet, dass** die Generatoren (9) unterschiedlich ausgebildet sind.

## Claims

1. Drive system (1) for a ship, the components of which form a modular system and which are physically arranged within the ship to be separable, wherein first modular units are formed by drive shafts (3) each with a respective propeller (2) and a multiple arrangement of electric drives (4) on each drive shaft (3), wherein generators (9) as energy supply means for the electric drives (4) form second modular units and where control means for selective activation and control of the electric drives (4) and generators (9) form third modular units, **characterised in that** a direct voltage intermediate circuit (7) is provided for voltage supply, wherein the generators (9), which can be selectively connected with the direct voltage intermediate circuit by means of switches (11) controlled by a control unit, are provided for generating an intermediate voltage in the direct voltage intermediate circuit (7), that the individual electric drives (4) are individually activated or deactivated by coupling to or decoupling from the direct voltage intermediate circuit (7) by way of switches (8) controlled by the control unit, that in individual modes through the selective connection of individual generators (9) the generator output is so adapted to the currently required power that the generators (9) are operated at the optimum working points thereof, wherein in all modes at least one generator (9) and electric drive (4) are deactivated per drive shaft (3) and that monitoring for fail-safety of the drive system (1) is continuously carried out by means of the control unit, wherein in the case of a failed electric drive (4) or generator (9) this is decoupled from the direct voltage intermediate circuit (7) and an intact electric drive (4) or generator (9) is coupled to the direct voltage intermediate circuit (7).

2. Drive system (1) according to claim 1, **characterised in that** the ship is a container ship.

3. Drive system (1) according to one of claims 1 and 2, **characterised in that** the generators (9) are arranged in the bow region of the ship and the drive shafts (3) together with the propellers (2) and the electric drives (4) are arranged in the stern region.

4. Drive system (1) according to any one of claims 1 to 3, **characterised in that** one or all drive shafts (3) together with the propellers (2) and electric drives (4) arranged thereat form a preassembled mechanical subassembly (12).

5. Drive system (1) according to claim 4, **characterised in that** the electric drives (4) are mounted in foundations (16).

6. Drive system (1) according to any one of claims 1 to 5, **characterised in that** the generators (9) form preassembled units mounted on foundations (16).

7. Drive system (1) according to any one of claims 1 to 6, **characterised in that** a control unit as well as switches (8, 11), which are controllable by that, for selective activation of the generators (9) and electric drives (4) are provided as control means.

8. Drive system (1) according to claim 7, **characterised in that** the switches (8, 11) are arranged in a switch rail (18a, b) in the engine room of the ship, whilst the control unit is arranged in the accessory region of the ship.

9. Drive system (1) according to any one of claims 1 to 8, **characterised in that** the electric drives (4) and/or generators (9) form independent sub-systems separate from one another.

10. Drive system (1) according to claim 9, **characterised in that** the sub-systems are separable by electrical switching means.

11. Drive system (1) according to any one of claims 1 to 10, **characterised in that** the electric drives (4) arranged on a drive shaft (3) are of identical construction.

12. Drive system (1) according to any one of claims 1 to 10, **characterised in that** the electric drives (4) arranged on a drive shaft (3) are of different construction.

13. Drive system (1) according to any one of claims 1 to 12, **characterised in that** the generators (9) are of identical construction.

14. Drive system (1) according to any one of claims 1 to 12, **characterised in that** the generators (9) are of different construction.

## Revendications

1. Système d'entraînement (1) pour un bateau, dont les composants forment un système modulaire et sont disposés à l'intérieur du bateau en pouvant être spatialement séparés, sachant que des premières unités modulaires sont formées par des arbres d'entraînement (3) munis chacun d'une hélice propulsive (2) et par un agencement multiple d'entraînements électriques (4) sur un arbre d'entraînement (3) respectif, sachant que des générateurs (9) en tant qu'alimentation en énergie pour les entraînements électriques (4) forment des deuxièmes unités modulaires, et sachant que des moyens de commande pour l'activation et la commande sélectives des entraînements électriques (4) et des générateurs (9) forment des troisièmes unités modulaires, **caractérisé en ce qu'**il est prévu pour l'alimentation en tension un circuit intermédiaire de tension continue (7), sachant que les générateurs (9) sont prévus pour générer une tension intermédiaire dans le circuit intermédiaire de tension continue (7), générateurs qui peuvent être sélectivement accouplés au circuit intermédiaire de tension continue (7) au moyen de commutateurs (11) commandés par une unité de commande, **en ce que** les entraînements électriques individuels (4) peuvent, au moyen de commutateurs (8) commandés par l'unité de commande, être individuellement activés ou désactivés en les accouplant ou les désaccouplant du circuit intermédiaire de tension continue (7), **en ce que**, dans les différents modes, par l'accouplement sélectif de générateurs individuels (9), la puissance des générateurs est adaptée à la puissance actuellement nécessaire de telle sorte que les générateurs (9) sont exploités à leurs points de travail optimaux, sachant que, dans tous les modes, au moins un générateur (9) et un entraînement électrique (4) pour chaque arbre d'entraînement (3) sont désactivés, et **en ce qu'**au moyen de l'unité de commande, on effectue une surveillance en continu de la sécurité de fonctionnement du système d'entraînement (1), sachant qu'en cas de défaillance d'un entraînement électrique (4) ou d'un générateur (9), celui-ci est désaccouplé du circuit intermédiaire de tension continue (7) et un entraînement électrique (4) ou générateur (9) intact est accouplé au circuit intermédiaire de tension continue (7).

2. Système d'entraînement (1) selon la revendication 1, **caractérisé en ce que** le bateau est un bateau de navigation intérieure.

3. Système d'entraînement (1) selon la revendication 1 ou 2, **caractérisé en ce que** les générateurs (9) sont disposés dans la région de proue du bateau, et **en ce que** les arbres d'entraînement (3) avec les hélices propulsives (2) et les entraînements électriques (4) sont disposés dans la région de poupe.

4. Système d'entraînement (1) selon l'une des revendications 1 à 3, **caractérisé en ce qu'**un arbre d'entraînement (3) ou tous les arbres d'entraînement (3), avec les hélices propulsives (2) et les entraînements électriques (4) disposés sur eux, forment une unité de construction mécanique pré-assemblée (12).

5. Système d'entraînement (1) selon la revendication 4, **caractérisé en ce que** les entraînements électriques (4) sont montés dans des embases (16).

6. Système d'entraînement (1) selon l'une des revendications 1 à 5, **caractérisé en ce que** les générateurs (9) forment des unités pré-assemblées montées sur des embases (16).

7. Système d'entraînement (1) selon l'une des revendications 1 à 6, **caractérisé en ce qu'**il est prévu comme moyens de commande une unité de commande ainsi que des commutateurs (8, 11) pouvant être commandés par celle-ci et destinés à l'activation sélective des générateurs (9) et des entraînements électriques (4).

8. Système d'entraînement (1) selon la revendication 7, **caractérisé en ce que** les commutateurs (8, 11) sont disposés dans un rail de commutation (18a, 18b) dans la salle des machines du bateau, tandis que l'unité de commande est disposée dans la zone des accessoires du bateau.

9. Système d'entraînement (1) selon l'une des revendications 1 à 8, **caractérisé en ce que** les entraînements électriques (4) et/ou les générateurs (9) forment des systèmes partiels indépendants, séparés les uns des autres.

10. Système d'entraînement (1) selon la revendication 9, **caractérisé en ce que** les systèmes partiels peuvent être séparés par des moyens de commutation électriques.

11. Système d'entraînement (1) selon l'une des revendications 1 à 10, **caractérisé en ce que** les entraînements électriques (4) disposés sur un arbre d'entraînement (3) sont de configuration identique.

12. Système d'entraînement (1) selon l'une des revendications 1 à 10, **caractérisé en ce que** les entraînements électriques (4) disposés sur un arbre d'entraînement (3) sont de configurations différentes.

13. Système d'entraînement (1) selon l'une des revendications 1 à 12, **caractérisé en ce que** les générateurs (9) sont de configuration identique.

14. Système d'entraînement (1) selon l'une des revendications 1 à 12, **caractérisé en ce que** les générateurs (9) sont de configurations différentes.
